# EUROPÄISCHE PATENTSCHRIFT

(11) **EP 0 238 903 B1**
(45) Veröffentlichungstag und Bekanntmachung des Hinweises auf die Patenterteilung: **08.05.1991**
(21) Anmeldenummer: 87103064.9
(22) Anmeldetag: 04.03.1987
(51) Int. Cl.: G05F 3/30, G05F 3/28

(54) **Referenzstromquelle**
Reference current source
Source de référence de courant

(30) Priorität: 26.03.1986 DE 3610158
(43) Veröffentlichungstag der Anmeldung: 30.09.1987
(73) Patentinhaber: TELEFUNKEN electronic GmbH, 74072 Heilbronn (DE)
(72) Erfinder: Boehme, Rolf, Dr., D-7107 Bad Friedrichshall (DE); Sieber, Jürgen, D-7100 Heilbronn (DE)
(74) Vertreter: Maute, Hans-Jürgen, Dipl.-Ing.

(56) Entgegenhaltungen:
- WO-A-83/02342
- DE-A- 3 321 556
- US-A- 4 308 496
- PATENT ABSTRACTS OF JAPAN, Band 7, Nr. 180 (P-215)[1325], 9. August 1983; & JP-A-58 82321 (MITSUBISHI DENKI K.K.) 17.05.1983

## Beschreibung

Die Erfindung betrifft eine Referenzstromquelle gemäß dem Oberbegriff des Anspruchs 1.

Während die Stabilisierung von Spannungen viel Aufmerksamkeit gefunden hat, wurde die Stabilisierung von Strömen bisher weniger beachtet. In einer Reihe von Anwendungen, z. B. bei der Versorgung aus Stromquellen innerhalb einer bipolaren integrierten Schaltung und bei gewissen Typen von DA- und AD-Umsetzern, ist aber primär ein stabiler Strom erforderlich. Zwar ist es möglich, stabile Ströme von einer Referenzspannungsquelle abzuleiten. Dies ist aber stets mit Mehraufwand und Genauigkeitsverlust verbunden. Deshalb besteht ein erhebliches technisches Interesse auch für Mittel und Methoden zur Stabilisierung von Strömen.

Die auf R.J. Widlar zurückgehende Bandgap-Stabilisierung (IEEE Journal of Solid-State Circuits, Vol. SC-6, No. 1, 1971) betrifft die Spannungsstabilisierung. Sie erreicht ähnlich gute Parameter wie die bis dahin vorwiegend verwendete Zener-Dioden-Stabilisierung, kommt mit kleineren Versorgungsspannungen aus und kann vorteilhaft innerhalb einer bipolaren Halbleiterschaltung implementiert werden. Der Kern der Schaltung besteht aus zwei Transistoren, deren Stromdichten durch einen schaltungstechnischen Kunstgriff in einem bestimmten Verhältnis gehalten werden. Der sich daraus ergebende Spannungsunterschied der Basisemitterdioden ist proportional zur absoluten Temperatur. Er wird einem Widerstand zugeführt, der am Emitter des Transistors mit der kleineren Stromdichte angeordnet ist und dadurch ergibt sich, daß die Stromaufnahme der beiden Transistoren proportional zur absoluten Temperatur wird. In der US-PS 4 059 793 ist aufgezeigt, daß dieser Widerstand auch zwischen Basis und Kollektor des Transistors mit der höheren Stromdichte vorteilhaft angeordnet werden kann. Einen Hinweis, daß innerhalb dieser Grundanordnung ein Strom mit frei einstellbarem Temperaturkoeffizienten erzeugt werden kann, gibt J.E. Hanna in der US-PS 4 091 321. Dies wird dadurch erreicht, daß einem Transistor der Bandgap-Schaltung, der einen zur absoluten Temperatur proportionalen Strom führt, ein Widerstand parallel geschaltet wird. Dieser Widerstand zeigt eine Stromaufnahme proportional zur Basisemitterspannung, die einen negativen Temperaturkoeffizienten besitzt. Die Summe der beiden Ströme besteht somit aus einem temperaturabhängig ansteigenden und einem abfallenden Strom, durch Wichtung kann eine Temperaturunabhängigkeit erreicht werden. Da sich die erwähnte PS mit der Erzeugung temperaturstabiler Spannungen beschäftigt, sind keine Hinweise auf eine Ausnutzung dieses Effektes zur Schaffung temperaturstabiler Stromquellen enthalten.

Der Erfindung liegt die Aufgabe zugrunde, eine Schaltung für einen oder mehrere möglichst stabile Ausgangsströme anzugeben, die sich für eine bipolare Integration eignet, wobei der oder die Ströme weder von der Temperatur noch von der Versorgungsspannung abhängig sein sollen, wobei die Versorgungsspannung einen großen Bereich durchlaufen kann und wobei auch kleine Werte der Versorgungsspannung zulässig sein sollen.

Diese Aufgabe wird bei einer Referenzstromquelle der eingangs erwähnten Art durch die kennzeichnenden Merkmale des Anspruchs 1 gelöst.

Die Erfindung wird im folgenden anhand von Beispielen erläutert. In den zugehörigen Zeichnungen zeigen:
- Fig. 1: bekannte Formen der Spannungsstabilisierung,
- Fig. 2: das Grundprinzip der Stromstabilisierung,
- Fig. 3: die Ausführung der gesteuerten Stromquellen,
- Fig. 4: eine erste Verstärkeranordnung,
- Fig. 5: eine zweite Verstärkeranorndung mit pnp-Stromquellen,
- Fig. 6: eine Anordnung mit npn-Stromquellen.

In Fig. 1 ist die bekannte Bandgap-Spannungsstabilisierung in prinzipieller Form dargestellt. Fig. 1a zeigt die erste Form der Stabilisierung, die sich an die genannte Veröffentlichung von Widlar anlehnt. Die zweite Form entstammt der ebenfalls genannten US-PS von Ahmed, sie ist unabhängiger gegenüber Bauelementschwankungen und hat eine höhere innere Verstärkung.

Die an sich bekannte Wirkungsweise dieser Schaltung beruht darauf, daß den beiden Transistoren über die Widerstände R2, R3 Ströme I1, I2 zugeführt werden, die zueinander im umgekehrten Verhältnis dieser Widerstände stehen: I2/I1 = R2/R3. Mittels dieses Stromverhältnisses und weiter mittels des Verhältnisses der Emitterbasisfläche der beiden Transistoren wird ein bestimmtes Verhältnis der Stromdichten der Emitterbasissperrschicht der Transistoren Q1, Q2 festgelegt. In den Schaltungen der Fig. 1 ist angenommen, daß der zweite Transistor Q2 die kleinere Stromdichte erhalten hat. Seine Basis-Emitter-Spannung ist deshalb kleiner. Der Spannungsunterschied wird in beiden Varianten als Spannungsabfall über dem Widerstand R1 wirksam. Da, wie die Beschreibung des bipolaren Transistors zeigt, der Spannungsunterschied proportional zur absoluten Temperatur ist, wird der Strom durch R1 ebenfalls proportional zur absoluten Temperatur. Weiter ist in der Schaltung der Fig. 1a der Strom durch R1 dem Strom I2 nahezu gleich, in der Schaltung der Fig. 1b dem Strom I1. Also wird der Spannungsabfall über den Widerständen R2, R3 ebenfalls proportional zur absoluten Temperatur. Der Kompensationseffekt hinsichtlich der erzeugten Spannung Vr besteht darin, daß der mit der Temperatur zunehmende Spannungsabfall über R2 zu dem mit der Temperatur abnehmenden Spannungsabfall über der Emitterbasisdiode des ersten Transistors Q1 addiert wird.

Um zu einem von der Temperatur unabhängigen Strom zu kommen, ist nach Fig. 2 vorgesehen, den durch Transistor Q1 und Transistor Q2 fließenden, mit der Temperatur zunehmenden Strömen je einen abnehmenden Strom hinzuzufügen. Dies erfolgt gemäß der Erfindung durch Parallelschaltung von Widerständen R4, R5, da, wie gesagt, der Spannungsabfall über dem Transistor einen negativen Temperaturgang aufweist. Durch geeignete Wahl dieser Widerstände erreicht man, daß der Temperaturkoeffizient der Ströme I1, I2 in Fig. 2 null wird. Es hat sich gezeigt, daß man bei der Wahl der Widerstände nicht auf das Verhältnis der in den Transistoren Q1, Q2 fließenden Ströme Rücksicht nehmen braucht. Es ist also nicht erforderlich, daß der durch den Widerstand R4 fließende Strom zu dem Strom durch den Widerstand R5 im selben Verhältnis steht, wie der durch den Transistor Q1 fließende Strom zu dem durch den Transistor Q2 fließende Strom. Insbesondere ist es möglich, einen der Widerstände R4, R5 wegzulassen und trotzdem den Punkt der Temperaturunabhängigkeit der Ströme I1, I2 einzustellen. Dieser Umstand erleichtert die Ausführung der Verstärkerschaltung besonders hinsichtlich des Startverhaltens.

Der erste Widerstand R1 kann auch zwischen dem Emitter des zweiten Transistors Q2 und dem Bezugspunkt M eingefügt sein, wobei die Basis und der Kollektor des ersten Transistors Q1 miteinander verbunden sind.

Anstelle des Merkmals, daß zwischen der Basis des ersten Transistors Q1 und dem Bezugspunkt M ein Widerstand R4 und zwischen dem Kollektor des zweiten Transistors Q2 und dem Bezugspunkt M ein Widerstand R5 angeschlossen ist, kann auch nur das Merkmal erfüllt sein, daß nur zwischen der Basis des ersten Transistors Q1 und dem Bezugspunkt M ein Widerstand R4 angeschlossen ist oder daß nur zwischen dem Kollektor des zweiten Transistors Q2 und dem Bezugspunkt M ein Widerstand R5 angeschlossen ist.

Die in Fig. 1 gezeigte Schaltung mit Differenzverstärker OA und Widerständen R2, R3 bezieht sich auf die Erzeugung temperaturstabiler Spannungen. Für die Erreichung der Temperaturkompensation des Stromes kommt es auf die Ausführung der Verstärkerschaltung nicht an. Wesentlich ist nur, daß das Verhältnis der beiden Ströme I1, I2 unabhängig von ihrer Größe gewahrt bleibt und daß die Spannungsdifferenz zwischen Basis vom Transistor Q1 und Kollektor vom Transistor Q2 gegen null geht. Es soll also gelten I1 = Rt1 ` Uab und I2 = Rt2 ` Uab, wobei Uab die Spannung zwischen den Knoten A und B in der Schaltung der Fig. 2 bedeutet und wobei Rt1 und Rt2 Übertragungswiderstände sind, die einen möglichst hohen Wert aufweisen sollen, aber in einem festen Verhältnis zueinander stehen. Diese Modellvorstellung wird mit "gesteuerte Doppelstromquelle" bezeichnet.

Eine bevorzugte Ausführungsform der gesteuerten Doppelstromquelle wird in Fig. 3 gezeigt. Sie besteht aus einem Differenzverstärker OA1, dessen Eingang an den Knoten A, B angeschlossen ist und zwei Transistoren Q3, Q4 mit gegenüber den Transistoren Q1, Q2 komplementärer Leitfähigkeit. Die Basen der Transistoren Q3, Q4 sind mit dem Ausgang des Differenzverstärkers OA1 verbunden. Die Emitter der Transistoren Q3, Q4 sind gegebenenfalls über Widerstände R6, R7 mit einer Versorgungsspannung Vs verbunden. Der Kollektor des Transistors Q3 ist am Knoten A und der Kollektor des Transistors Q4 ist am Knoten B angeschlossen. Wenn man die Eingangsströme des Differenzverstärkers OA1 vernachlässigen kann, sind die Kollektroströme der Transistoren Q3, Q4 mit den in Fig. 2 eingetragenen Strömen I1, I2 identisch. Durch die Ausführung der Transistoren Q3, Q4 wird das Verhältnis der Ströme I1, I2 festgelegt. Dabei kann durch zusätzlich eingefügte Emitterwiderstände R6, R7 der Effekt von Toleranzen sowie der Rauschbeitrag der Transistoren Q3, Q4 reduziert werden. Die Fig. 3 zeigt einen weiteren Transistor Qp, dessen Basis ebenfalls mit dem Ausgang des Differenzverstärkers OA1 verbunden ist und dessen Emitter ebenfalls, gegebenenfalls über einen Emitterwiderstand Rp, mit der Versorgungsspannung Vs verbunden ist. Er fügt der gesteuerten Doppelstromquelle einen dritten Ausgang hinzu, der den gleichen oder verhältnisgleichen Ausgangsstrom Ir führt und in einem symbolisch als Lastwiderstand R1 dargestellten Verbraucher genutzt wird.

In Fig. 4 ist eine erste Ausführungsform des in Fig. 3 eingeführten Differenzverstärkers OA1 dargestellt. Sie besteht aus dem Differenzverstärker mit den Transistoren Q5, Q6, deren Basen an den Knoten A, B, angeschlossen sind und deren Emitter mit dem Bezugspunkt verbunden sind, wobei zwischen den Emittern und dem Bezugspunkt auch ein Widerstand eingefügt sein kann, um die Arbeitsströme zu beeinflussen oder einen Gleichtakteinfluß zu vermindern. Die Differenzstufe arbeitet auf einen Stromspiegel aus den zu den Transistoren Q5 und Q6 komplementären Transistoren Q7 und Q8, deren Emitter an der Versorgungsspannung angeschlossen sind. Dabei ist der Kollektor des Transistors Q6 mit Kollektor und Basis des Transistors Q8 und der Basis des Tranistors Q7 verbunden und die Verbindung der Kollektoren der Transistoren Q5 und Q7 bildet den Ausgang des Differenzverstärkers OA1.

Die Schaltung Fig. 4 zeigt auch das erwähnte Startproblem, wenn keine spezielle Startschaltung mit den Transistoren Qs1 und Qs2 und den Widerständen Rs1, Rs2, Rs3 vorhanden ist. Da die Knoten A und B über die Widerstände R4, R5 mit dem Bezugspunkt verbunden sind, bleibt die Basis der Transistoren Q1, Q2 auch nach dem Einschalten der Versorgungsspannung auf Nullpotential und die Schaltung stromlos. Entfernt man jedoch den Widerstand R4, so kann sich am Knoten A durch Restströme ein Anfangspotential aufbauen, das zu einem ersten Strom im Transistor Q5 führt. Dieser Strom kehrt durch die Stromverstärkung des Transistors Q3 mit mehrfachem Wert zum Knoten A zurück und führt zum lawinenartigen Anwachsen des Gesamtstromes, bis infolge zunehmenden Spannungsabfalls am Widerstand R1 der Strom des Transistors Q2 gedrosselt wird, das Potential am Knoten B ansteigt, der Transistor Q6 stromführend wird und über den Stromspiegel Q8, Q7 die weitere Stromzunahme verhindert, womit die Schaltung in den erwünschten Arbeitspunkt eingetreten ist. Für diese Art des Starts ist also entscheidend, daß die Temperaturkompensation einseitig mit dem Widerstand R5 ausgeführt werden kann.

Eine wesentlich andere Ausführung des Differenzverstärkers OA1 ist in Fig. 5 dargestellt. Bei ihr wird das Potential der Knoten A, B nicht direkt einem Differenzeingang zugeführt. Die Wirkungsweise beruht hier darauf, daß dem am Knoten B angeschlossenen Transistor Q6 der gleiche Arbeitspunkt aufgeprägt wird wie dem Transistor Q1, so daß auch die Potentiale der Knoten A und B untereinander gleich werden müssen. Zu diesem Zweck ist die Stromquelle mit dem Transistor Q10 vorgesehen, dessen Basis mit der Basis der übrigen Stromquellentransistoren Q3, Q4 verbunden ist und dessen Emitter ebenfalls wie bei den Stromquellentransistoren mit der Versorgungsspannung Vs verbunden ist. Über die Verbindung der Kollektoren der Transistoren Q6, Q10 bestimmt der Transistor Q10 den Strom im Transistor Q6. Der nachgeschaltete Verstärkungstransistor Q9 bildet den Ausgang des Verstärkers und steuert die miteinander verbundenen Basen der Stromquellentransistoren. In dieser Konfiguration kommt man mit drei Transistoren für den Verstärker OA1 aus. Weiterhin ist es ohne Nachteile möglich, auch eine größer Anzahl Transistoren Qp1 ... Qpi als Ausgangsstromquellen vorzusehen, da die hohe Schleifenverstärkung über die Transistoren Q6, Q9 eine größere Belastung zuläßt. Die Transistoren Q9 und Q10 bilden einen wirksamen Startkreis dieser Schaltung, so daß beide Kompensationswiderstände R4, R5 angeschlossen sein dürfen.

Schließlich zeigt Fig. 6 eine Konfiguration, bei der die Stromquellentransistoren Qn1 ... Qni vom gleichen Leitfähigkeitstyp sind wie die Transistoren Q1, Q2 der inneren Bandgap-Zelle. Sie gleicht der Schaltung von Fig. 5 bis auf einen als Diode geschalteten Transistor Q11, der der Basis-Emitter-Strecke der übrigen Transistorstromquellen mit einem entsprechenden Emitterwiderstand R10 parallel geschaltet ist. Der Diodentransistor nimmt infolgedessen einen zu den übrigen Stromquellen gleichen oder verhältnisgleichen Strom auf. Vom Transistor Q9 muß dieser Strom zusammen mit den Basisströmen der Stromquellentransistoren zugeführt werden. Somit erstreckt sich der Stabilisierungseffekt nunmehr auch auf den Strom durch Transistor Q9. Weitere, zum Transistor Q9 analog angeordnete Transistoren Qn1 ... Qni dienen als stabilisierte Ausgangsstromquellen. Aus den schon erwähnten Gründen sind im Normalfall eingefügte Emitterwiderstände R9, Rn1 ... Rni zweckmäßig.

In Fig. 4 und Fig. 5 sind noch Maßnahmen zur Absicherung eines zuverlässigen Schaltungsstarts dargestellt. Eine Starthilfe, die einen Startstrom liefert, der nur wenig von der Versorgungsspannung Vs abhängt, zeigt Fig. 4. Sie besteht aus zwei Transistoren Qs1, Qs2 und drei Widerständen Rs1, Rs2, Rs3. Der erste Transistor Qs1 bildet mit den Widerständen Rs1 und Rs2 eine einfache Spannungsstabilisierung, indem der erste Widerstand Rs1 zwischen Versorgungsspannung und Basis und der zweite Widerstand Rs2 zwischen Basis und Kollektor des Transistors Qs1 angeschlossen ist. Der Widerstand Rs2 ist verhältnismäßig klein gegenüber Rs1 und wird so ausgelegt, daß sich die Kollektorspannung des Transistors Qs1 im vorgesehenen Bereich der Versorgungsspannung möglichst wenig ändert. Der zweite Transistor Qs2 empfängt diese stabilisierte Kollektorspannung zwischen Basis und Emitter, wobei vor dem Emitter noch ein weiterer Scherungswiderstand Rs3 geschaltet sein kann. Der vom Transistor Qs2 entwickelte Strom fließt in die Basen der Stromquellentransistoren Q3, Q4. Die Schaltung tritt in den Betriebszustand ein, wenn der vom Transistor Qs2 gelieferte Strom so groß ist, daß der im Transistor Q3 fließende, verstärkte Strom einen ausreichenden Spannungsabfall über dem Widerstand R4 erzeugt, um den Transistor Q5 leitend zu machen.

Eine weitere Methode der Starthilfe ist in Fig. 5 dargestellt. Dabei ist ein Starttransistor Qs vorgesehen, dessen Basis über einen Kondensator Cs mit der Versorgungsspannung Vs, dessen Emitter mit dem Bezugspunkt und dessen Kollektor mit den Basen der Stromquellentransistoren Q3, Q4 verbunden ist. Die Wirkungsweise beruht darauf, daß der Ladestromstoß bei Einschalten der Versorgungsspannung vom Transistor Qs verstärkt auf die Basen der Stromquellentransistoren geleitet wird, die damit den Stromfluß der Schaltung eröffnen. Nach der Aufladung des Kondensators Cs wird Qs stromlos.

Die stationäre Zündschaltung nach Fig. 4 hält den Arbeitspunkt der Stabilisierungsschaltung in allen Betriebszuständen aufrecht, benötigt aber einen Zusatzstrom. Die dynamische Zündschaltung nach Fig. 5 benötigt keinen Betriebsstrom. Kommt es jedoch bei angelegter Spannung aus irgendeinem Grunde zum Abbruch des Stromflusses, so bleibt die Schaltung im Aus-Zustand.

In allen Schaltungen Fig. 3 bis Fig. 6 sind nicht mehr als zwei Transistorsysteme galvanisch in Reihe geschaltet. Das bedeutet, daß bei Verwendung von Silizium-Transistoren etwa 1 V Betriebsspannung für die Funktionsfähigkeit ausreicht.

## Patentansprüche

1. Referenzstromquelle mit zwei Transistoren und einer gesteuerten Doppelstromquelle (CDCS), dadurch gekennzeichnet, daß die Basis des zweiten Transistors (Q2) am Kollektor des ersten Transistors (Q1) angeschlossen ist, daß der Emitter des ersten Transistors (Q1) mit einem Bezugspunkt (M) verbunden ist, daß der erste Anschluß der gesteuerten Doppelstromquelle (CDCS) mit der Basis des ersten Transistors (Q1) verbunden ist, daß der zweite Anschluß der gesteuerten Doppelstromquelle (CDCS) mit dem Kollektor des zweiten Transistors (Q2) verbunden ist, daß entweder ein erster Widerstand (R1) zwischen die Basis und den Kollektor des ersten Transistors (Q1) eingefügt ist und der Emitter des zweiten Transistors (Q2) mit dem Bezugspunkt (M) verbunden ist oder daß der erste Widerstand (R1) zwischen dem Emitter des zweiten Transistors (Q2) und dem Bezugspunkt (M) eingefügt ist und die Basis und der Kollektor des ersten Transistors (Q1) miteinander verbunden sind und daß zwischen der Basis des ersten Transistors (Q1) und dem Bezugspunkt (M) ein Widerstand (R4) und/oder zwischen dem Kollektor des zweiten Transistors (Q2) und dem Bezugspunkt (M) ein Widerstand (R5) angeschlossen ist.

2. Referenzstromquelle nach Anspruch 1, dadurch gekennzeichnet, daß der Widerstand (R4) zwischen der Basis des ersten Transistors (Q1) und dem Bezugspunkt (M) und/oder der Widerstand (R5) zwischen dem Kollektor des zweiten Transistors (Q2) und dem Bezugspunkt (M) so bemessen ist, daß die Ströme (I1, I2) der gesteuerten Doppelstromquelle (CDCS) möglichst wenig von der Umgebungstemperatur abhängen.

3. Referenzstromquelle nach Anspruch 2, dadurch gekennzeichnet, daß im vorgesehenen Bereich der Umgebungstemperatur mindestens ein Wert der Temperatur existiert, in dessen Umgebung die Temperaturabhängigkeit der Ströme (I1, I2) der gesteuerten Doppelstromquelle (CDCS) verschwindet.

4. Referenzstromquelle nach einem der Ansprüche 1 bis 3, dadurch gekennzeichnet, daß die Doppelstromquelle aus zwei Transistoren (Q3, Q4) besteht, die einen zum ersten und zweiten Transistor (Q1, Q2) komplementären Leitungstyp aufweisen, deren Emitter direkt oder über Widerstände (R6, R7) mit einer Versorgungsspannung (Vs) verbunden und deren Basen mit dem Ausgang einer Verstärkeranordnung (OA1) verbunden sind.

5. Referenzstromquelle nach Anspruch 4, dadurch gekennzeichnet, daß die Verstärkeranordnung (OA1) ein Differenzverstärker ist, dessen erster Eingang mit der Basis des ersten Transistors (Q1) und dessen zweiter Eingang mit dem Kollektor des zweiten Transistors (Q2) verbunden ist.

6. Referenzstromquelle nach einem der Ansprüche 1 bis 5, dadurch gekennzeichnet, daß die Verstärkeranordnung (OA1) aus einer Differenzstufe aus zwei Transistoren (Q5, Q6) besteht, die auf einen Stromspiegel aus zwei Transistoren (Q7, Q8) komplementärer Leitfähigkeit arbeitet, wobei die Basen der Differenzstufe die Eingänge bilden, die Emitter der Differenzstufe direkt über einen Widerstand mit dem Bezugspunkt verbunden sind, die Ausgänge der Differenzstufe mit Eingang und Ausgang des Stromspiegels verbunden sind und der Ausgang des Stromspiegels den Ausgang der Verstärkerordnung (OA1) bildet.

7. Referenzstromquelle nach einem der Ansprüche 1 bis 6, dadurch gekennzeichnet, daß die Verstärkeranordnung (OA1) einen Eingangstransistor (Q6) aufweist, dessen Basis am Kollektor des zweiten Transistors (Q2) und dessen Emitter am Bezugspunkt (M) angeschlossen ist.

8. Referenzstromquelle nach einem der Ansprüche 1 bis 7, dadurch gekennzeichnet, daß der Kollektor des Eingangstransistors (Q6) mit dem Kollektor eines als Stromquelle geschalteten Transistors (Q10) verbunden ist, wobei die Basis mit den Basen der Transistoren (Q3, Q4) der Doppelstromquelle verbunden und der Emitter direkt oder über einen Widerstand (R8) mit der Versorgungsspannung (Vs) verbunden ist.

9. Referenzstromquelle nach einem der Ansprüche 1 bis 8, dadurch gekennzeichnet, daß am Kollektor des Eingangstransistors (Q6) die Basis eines Ausgangstransistors (Q9) angeschlossen ist, dessen Emitter gegebenenfalls über einen Widerstand (R9) mit dem Referenzpunkt verbunden ist und dessen Kollektor den Ausgang der Verstärkeranordnung (OA1) bildet und mit der Basis der Stromquellentransistoren (Q3, Q4, Q10) verbunden ist.

10. Referenzstromquelle nach einem der Ansprüche 1 bis 9, dadurch gekennzeichnet, daß die Basis der Stromquellentransistoren (Q3, Q4, Q10) über einen als Diode geschalteten Transistor (Q11) direkt oder über einen Widerstand (R10) mit der Versorgungsspannung (Vs) verbunden ist.

11. Referenzstromquelle nach einem der Ansprüche 1 bis 10, dadurch gekennzeichnet, daß wenigstens ein weiterer Transistor (Qp1), der als Ausgangsstromquelle dient, angeschlossen ist, wobei seine Basis mit der Basis der Stromquellentransistoren (Q3, Q4) und sein Emitter direkt oder über einen Widerstand (Rp1) mit einem Anschluß der Versorgungsspannung (Vs) verbunden ist.

12. Referenzstromquelle nach Anspruch 10, dadurch gekennzeichnet, daß wenigstens ein weiterer Transistor (Qn1), der als Ausgangsstromquelle dient, angeschlossen ist, wobei seine Basis mit der Basis des Ausgangstransistors (Q9) und sein Emitter direkt oder über einen Widerstand (Rn1) mit dem Bezugspunkt (M) verbunden ist.

13. Referenzstromquelle nach einem der Ansprüche 1 bis 12, dadurch gekennzeichnet, daß die Basis der Stromquellentransistoren (Q3, Q4) mit dem Kollektor eines Starttransistors (Qs) verbunden ist, dessen Emitter mit dem Referenzpunkt und dessen Basis über einen Kondensator (Cs) mit der Versorgungsspannung (Vs) verbunden ist.

14. Referenzstromquelle nach einem der Ansprüche 1 bis 11, dadurch gekennzeichnet, daß der Kollektor eines zweiten Starttransistors (Qs2) mit der Basis der Stromquellentransistoren (Q3, Q4) verbunden ist, daß die Basis des zweiten Starttransistors (Qs2) mit dem Kollektor eines ersten Starttransistors (Qs1) verbunden ist, daß ein Vorwiderstand (Rs1) von der Versorgungsspannung (Vs) zur Basis des ersten Starttransistors (Qs1) führt, daß ein weiterer Widerstand (Rs2) an die Basis und an den Kollektor des ersten Starttransistors (Qs1) angeschlossen ist und daß der Emitter des ersten Starttransistors (Qs1) mit dem Referenzpunkt und der Emitter des zweiten Starttransistors (Qs2) direkt oder über einen Widerstand (Rs3) ebenfalls mit dem Referenzpunkt verbunden ist.

## Claims

1. A reference current source with two transistors and a controlled double current source (CDCS), **characterised in that** the base of the second transistor (Q2) is connected to the collector of the first transistor (Q1), that the emitter of the first transistor (Q1) is connected to a datum point (M), that the first connection of the controlled double current source (CDCS) is connected to the base of the first transistor (Q1), that the second connection of the controlled double current source (CDCS) is connected to the collector of the second transistor (Q2), that either a first resistor (R1) is inserted between the base and the collector of the first transistor (Q1) and the emitter of the second transistor (Q2) is connected to the datum point (M) or that the first resistor (R1) is inserted between the emitter of the second transistor (Q2) and the datum point (M) and the base and the collector of the first transistor (Q1) are connected together and that between the base of the first transistor (Q1) and the datum point (M) a resistor (R4) is attached and/or between the collector of the second transistor (Q2) and the datum point (M) a resistor (R5) is attached.

2. A reference current source according to claim 1, **characterised in that** the resistor (R4) value between the base of the first transistor (Q1) and the datum point (M) and/or the resistor (R5) value between the collector of the second transistor (Q2) and the datum point (M) is such that the currents (I1, I2) of the controlled double current source (CDCS) depend as little as possible on the ambient temperature.

3. A reference current source according to claim 2, **characterised in that** in the predetermined range of the ambient temperature, there exists at least one value of the temperature close to which the temperature dependency of the currents (I1, I2) of the double current source disappears.

4. A reference current source according to any one of claims 1 to 3, **characterised in that** the double current source consists of two transistors (Q3, Q4) which are of a conduction type which is complementary to the first and second transistors (Q1, Q2), the emitters of which are connected directly or via resistors (R6, R7 to a supply voltage (Vs) and the bases of which are connected to the output of an amplifier arrangement (OA1).

5. A reference current source according to claim 4, **characterised in that** the amplifier arrangement (OA1) is a differential amplifier, the first input of which is connected to the base of the first transistor (Q1) and the second input of which is connected to the collector of the second transistor (Q2).

6. A reference current source according to any one of claims 1 to 5, **characterised in that** the amplifier arrangement (OA1) consists of a differential stage comprising two transistors (Q5, Q6), which operates on a current mirror comprising two transistors (Q7, Q8) of complementary conductivity, in which the bases of the differential stage form the inputs, the emitters of the differential stage are connected via a resistor directly to the datum point, the outputs of the differential stage are connected to the input and output of the current mirror and the output of the current mirror forms the output of the amplifier arrangement (OA1).

7. A reference current source according to any one of claims 1 to 6, **characterised in that** the amplifier arrangement (OA1) has an input transistor (Q6), the base of which is attached to the collector of the second transistor (Q2) and the emitter of which is connected to the datum point (M).

8. A reference current source according to any one of claims 1 to 7, **characterised in that** the collector of the input transistor (Q6) is connected to the collector of a transistor connected as a current source, in which the base is connected to the bases of the transistors (Q3, Q4) and the emitter is connected directly or via a resistor (R8) to the supply voltage (Vs).

9. A reference current source according to any one of claims 1 to 8, **characterised in that** the base of an output transistor (Q9) is connected to the collector of the input transistor (Q6), the emitter of the output transistor is connected to the reference point in some cases via a resistor (R9) and the collector of the output transistor forms the output of the amplifier arrangement (OA1) and is connected to the base of the current source transistors (Q3, Q4, Q10).

10. A reference current source according to any one of claims 1 to 9, **characterised in that** the base of the current source transistors (Q3, Q4, Q10) is connected via a transistor (Q11) which is connected as a diode directly or via a resistor (R10) to the supply voltage (Vs).

11. A reference current source according to any one of claims 1 to 10, **characterised in that** at least one further transistor (Qp1), which serves as an output current source, is connected, in which its base is connected to the base of the current source transistors (Q3, Q4) and its emitter is connected directly or via a resistor (Rp1) to a connection of the supply voltage (Vs).

12. A reference current source according to claim 10, **characterised in that** at least one further transistor (Qn1) which serves as an output current source, is connected, in which its base is connected to the base of the output transistor (Q9) and its emitter is connected directly or via a resistor (Rn1) to the datum point (M).

13. A reference current source according to any one of claims 1 to 12, **characterised in that** the base of the current source transistors (Q3, Q4) is connected to the collector of a starter transistor (Qs), its emitter being connected to the reference point and its base being connected via a capacitor (Cs) to the supply voltage (Vs).

14. A reference current source according to any one of claims 1 to 11, **characterised in that** the collector of a second starter transistor (Qs2) is connected to the base of the current source transistors (Q3, Q4), that the base of the second starter transistor (Qs2) is connected to the collector of a first starter transistor (Qs1), that a series resistor (Rs1) leads from the supply voltage (Vs) to the base of the first starter transistor (Qs1), that a further resistor (Rs2) is attached to the base and to the collector of the first starter transistor (Qs1) and that the emitter of the first starter transistor (Qs1) is connected to the reference point and the emitter of the second starter transistor (Qs2) is connected directly or via a resistor (Rs3) also to the reference point.

## Revendications

1. Source de courant de référence comportant deux transistors et une double source de courant commandée (CDCS), caractérisée en ce que la base du second transistor (Q2) est connectée au collecteur du premier transistor (Q1), que l'émetteur du premier transistor (Q1) est relié à un point de référence (M), que la première borne de la double source de courant commandée (CDCS) est connectée à la base du premier transistor (Q1), que la seconde borne de la double source de courant commandée (CDCS) est connectée au collecteur du second transistor (Q2), que, soit une première résistance (R1) est insérée entre la base et le collecteur du premier transistor (Q1) et l'émetteur du second transistor (Q2) est relié au point de référence (M), soit la première résistance (R1) est insérée entre l'émetteur du second transistor (Q2) et le point de référence (M) et la base et le collecteur du premier transistor (Q1) sont reliés entre eux, et qu'une résistance (R4) est branchée entre la base du premier transistor (Q1) et le point de référence (M) et/ou une résistance (R5) est branchée entre le collecteur du second transistor (Q2) et le point de référence (M).

2. Source de courant de référence selon la revendication 1, caractérisée en ce que la résistance (R4) entre la base du premier transistor (Q1) et le point de référence (M) et/ou la résistance (R5) entre le collecteur du second transistor (Q2) et le point de référence (M), est dimensionnée de manière que les courants (I1, I2) de la double source de courant commandée (CDCS) dépendent aussi peu que possible de la température ambiante.

3. Source de courant de référence selon la revendication 2, caractérisée en ce qu'il existe au moins une valeur de la température, dans la plage prévue pour la température ambiante, au voisinage de laquelle la dépendance de la température des courants (I1, I2) de la double source de courant commandée (CDCS) disparaît.

4. Source de courant de référence selon une des revendications 1 à 3, caractérisée en ce que la double source de courant est formée de deux transistors (Q3, Q4) qui présentent un type de conductivité complémentaire à celui du premier et du second transistor (Q1, Q2), dont les émetteurs sont reliés directement ou à travers des résistances (R6, R7) à une tension d'alimentation (Vs) et dont les bases sont reliées à la sortie d'un dispositif d'amplification (OA1).

5. Source de courant de référence selon la revendication 4, caractérisée en ce que le dispositif d'amplification (OA1) est un amplificateur différentiel dont la première entrée est connectée à la base du premier transistor (Q1) et dont la seconde entrée est connectée au collecteur du second transistor (Q2).

6. Source de courant de référence selon une des revendications 1 à 5, caractérisée en ce que le dispositif d'amplification (AO1) est formé d'un étage différentiel composé de deux transistors (Q5, Q6) et qui agit sur un miroir de courant constitué de deux transistors (Q7, Q8) de conductivité complémentaire, les bases de l'étage différentiel formant les entrées, les émetteurs de l'étage différentiel étant reliés directement à travers une résistance au point de référence, les sorties de l'étage différentiel étant reliées à l'entrée et à la sortie du miroir de courant et la sortie du miroir de courant formant la sortie du dispositif d'amplification (OA1).

7. Source de courant de référence selon une des revendications 1 à 6, caractérisée en ce que le dispositif d'amplification (OA1) présente un transistor d'entrée (Q6) dont la base est connectée au collecteur du second transistor (Q2) et dont l'émetteur est connecté au point de référence (M).

8. Source de courant de référence selon une des revendications 1 à 7, caractérisée en ce que le collecteur du transistor d'entrée (Q6) est connecté au collecteur d'un transistor (Q10) monté en source de courant et dont la base est reliée aux bases des transistors (Q3, Q4) de la double source de courant, tandis que son émetteur est relié directement ou à travers une résistance (R8) à la tension d'alimentation (Vs).

9. Source de courant de référence selon une des revendications 1 à 8, caractérisée en ce que la base d'un transistor de sortie (Q9) est connectée au collecteur du transistor d'entrée (Q6), l'émetteur du transistor de sortie étant relié éventuellement à travers une résistance (R9) au point de référence et son collecteur formant la sortie du dispositif d'amplification (AO1) et étant connecté à la base des transistors-sources de courant (Q3, Q4, Q10).

10. Source de courant de référence selon une des revendications 1 à 9, caractérisée en ce que la base des transistors-sources de courant (Q3, Q4, Q10) est reliée à la tension d'alimentation (Vs), soit directement par un transistor (Q11) monté en diode, soit à travers une résistance (R10).

11. Source de courant de référence selon une des revendications 1 à 10, caractérisée en ce qu'elle comprend au moins un transistor supplémentaire (Qp1) qui sert de source de courant de sortie, dont la base est connectée à la base des transistors-sources de courant (Q3, Q4) et dont l'émetteur est connecté directement ou à travers une résistance (Rp1) à une borne de la tension d'alimentation (Vs).

12. Source de courant de référence selon la revendication 10, caractérisée en ce qu'elle comprend au moins un transistor supplémentaire (Qn1) qui sert de source de courant de sortie, dont la base est connectée à la base du transistor de sortie (Q9) et dont l'émetteur est relié directement ou à travers une résistance (Rn1) au point de référence (M).

13. Source de courant de référence selon une des revendications 1 à 12, caractérisée en ce que la base des transistors-sources de courant (Q3, Q4) est connectée au collecteur d'un transistor de départ ou de démarrage (Qs) dont l'émetteur est relié au point de référence et dont la base est reliée à travers un condensateur (Cs) à la tension d'alimentation (Vs).

14. Source de courant de référence selon une des revendications 1 à 11, caractérisée en ce que le collecteur d'un second transistor de départ ou de démarrage (Qs2) est connecté à la base des transistors-sources de courant (Q3, Q4), que la base du second transistor de départ (Qs2) est connectée au collecteur d'un premier transistor de départ (Qs1), qu'une résistance d'entrée (Rs1) relie la tension d'alimentation (Vs) à la base du premier transistor de départ (Qs1), qu'une résistance supplémentaire (Rs2) est reliée à la base et au collecteur du premier transistor de départ (Qs1) et que l'émetteur du premier transistor de départ (Qs1) est relié au point de référence et l'émetteur du second transistor de départ (Qs2) est également relié au point de référence, directement ou à travers une résistance (Rs3).
